# EUROPÄISCHE PATENTSCHRIFT

(11) **EP 0 153 982 B1**
(45) Veröffentlichungstag und Bekanntmachung des Hinweises auf die Patenterteilung: **04.04.1990**
(21) Anmeldenummer: 84108027.8
(22) Anmeldetag: 17.06.1980
(51) Int. Cl.: F04B 43/08, F04B 1/04, F01M 1/02

(54) **Kolbenmaschine, insbesondere Kolbenpumpe**
Piston machine, especially a piston pump
Machine à piston, particulièrement pompe à piston

(30) Priorität: 20.06.1979 CH 5779/79
(43) Veröffentlichungstag der Anmeldung: 11.09.1985
(62) Teilanmeldung aus: 80103359.8
(73) Patentinhaber: Hydrowatt Systems Limited, London WC1V 6JE (GB)
(72) Erfinder: Frey, Bernhard, CH-8200 Schaffhausen (CH)
(74) Vertreter: Fiedler, Otto Karl, Dipl.-Ing.

(56) Entgegenhaltungen:
- DE-C- 530 598
- FR-A- 1 095 226
- GB-A- 224 013
- GB-A- 524 199
- GB-A- 549 670
- GB-A- 650 312
- US-A- 1 750 170
- US-A- 2 523 543
- US-A- 2 917 003
- US-A- 3 289 651

## Beschreibung

Die Erfindung bezieht sich auf eine Kolbenmaschine nach dem Oberbegriff des Anspruchs 1. Eine als Kolbenpumpe ausgebildete Maschine dieser Art bekannt aus der DE-A-2 554 733.

Kolbenmaschinen der vorstehenden Art sind im allgemeinen mit einem vergleichsweise hohen Raumbedarf in Bezug auf das nutzbare Hubvolumen behaftet, weil die Hubverformung des schlauchförmigen Dichtungsgliedes wegen der Materialbedingten Begrenztheit der Dauerwechselverformung nur einen Bruchteil der Schlauchlänge ausmachen darf. Von ähnlichem Einfluss sind die Vorrichtungen für die Abstützung des elastisch verformbaren Dichtungsschlauches mittels einer Druckschmierung. Es besteht daher bei diesem Maschinentyp ein durch seine spezifischen Merkmale bedingtes, besonderes Bedürfnis nach einer Verminderung des Raumbedarfes für die Führungs- und Antriebsvorrichtung der Kolben-Zylinderanordnung. Ausserdem sollte die Reibungswärme, die im Bereich der Gleitführung von Kolben und Dichtungsschlauch anfällt, mit geringem Temperaturgefälle, d.h. durch grossflächige Berührungsflächen, nach aussen abgeführt werden. In dieser Hinsicht ist die obengenannte Anordnung bekannter Art verbesserungsbedürftig.

Aus der GB-A-650 312 ist eine tassenstösselartige Ausführung eines Kolbens für eine Hydraulikpumpe bekannt, innerhalb dessen eine Schraubenfeder für die Anpressung des Kolbens gegen einen Antriebsexzenter untergebracht ist. Ein schlauchartiges, elastisch verformbares Dichtungsglied ist dort nicht vorhanden. Es stellt sich daher bei dieser bekannten Anordnung weder das Problem der Verminderung des spezifischen Raumbedarfes noch dasjenige der Reibungswärmeabfuhr aus dem Bereich eines unter Innendruck stehenden und wegen seiner Elastizität unter entsprechendem Anpressdruck gegen die Führungsfläche stehenden Dichtungselementes.

Aufgabe der Erfindung ist daher die Schaffung einer Kolben-Kraft- oder Arbeitsmaschine, die sich durch vergleichsweise geringe Baulänge der Kolben-Zylinderanordnung einschliesslich der benachbarten Teile der Antriebsvorrichtung auszeichnet. Die erfindungsgemässe Lösung dieser Aufgabe kennzeichnet sich durch die in Anspruch 1 angegebenen Merkmale. Die danach vorgesehene, den Zylinder umgreifende Ausbildung des Antriebsgliedes, beispielsweise eines an sich üblichen, mit einer Exzenter-Antriebsvorrichtung zusammenwirkenden Stössels oder dergl., ermöglicht bei gleicher Stütz- und Führungslänge dieses - entsprechend der Arbeitsbewegung oszillierenden - Antriebsgliedes grundsätzlich eine beträchtliche Verkürzung der Baulänge der Kolben-Zylinderanordnung. Die ohne weiteres mögliche, dünnwandige Ausbildung des den Zylinder umgreifenden Abschnitts des Antriebsgliedes erlaubt dabei die Vermeidung einer wesentlichen Durchmesservergrösserung der Kolben-Zylindernanordnung. Die Verminderung der Baulänge der Kolben-Zylinderanordnung macht sich insbesondere bei sternförmigen Mehrzylinderanordnungen vorteilhaft bemerkbar, weil diese Baulänge den Gesamtdurchmesser der Pumpe verkleinert.

Bei Konstruktionen der vorliegenden Art ergibt sich an der Aussenseite des vom Antriebsglied umschlossenen Zylinders entsprechend der oszillierenden Arbeitsbewegung des Letzteren ein pulsierender Nebenraum, der sich bei üblichen Kolben mit Leckflüssigkeit aus dem Arbeitsraum bzw. bei hermetischer Arbeitsraumabdichtung mittels des erwähnten, elastisch verformbaren Dichtungsschlauches mit Druckschmierungsabstützung mit dem abströmenden Schmiermittel füllen kann. Zur Beherrschung der sich hieraus ergebenden Probleme der Flüssigkeitsabführung sieht eine vorteilhafte Weiterbildung der Erfindung mindestens einen im Querschnitt grossflächigen Ausgleichskanal zwischen dem pulsierenden Nebenraum und einem Druckausgleichsraum vor. Dadurch werden in einfacher Weise Druckstösse innerhalb der Kolben-Zylinderanordnung vermeiden und insbesondere eine einwandfreie Abführung auch grösserer Schmiermitteldurchsatzmengen gewährleistet. Zweckmässig wird dabei ohnehin vorhandener Schmiermittel- oder Fördermittel-Vorratsraum (im Hinblick auf die Abführung von umlaufendem Schmiermittel bzw. Leckfördermittel aus dem Arbeitsraum) als Druckausgleichsraum für den pulsierenden Nebenraum vorgesehen.

Eine von den vorgenannten Gesichtspunkten ausgehende Weiterbildung der Erfindung sieht vor, dass der pulsierende Nebenraum mit einem am Zylinderende innerhalb des Antriebsgliedes befindlichen, entsprechend der oszillierenden Arbeitsbewegung pulsierenden Raum durch einen Drosselkanal verbunden ist. Durch diese Ausbildung wird der pulsierende Raum zwischen Zylinderende und Antriebsglied, in den sich das vom Zylinder oder vom Dichtungsschlauch abströmende Schmiermittel bzw. die Leckflüssigkeit aus dem Arbeitsraum sammelt, als Pumpen-oder Hilfs-Arbeitsraum für den laufenden Ausstoss der sich ansammelnden Flüssigkeit verwendet, wobei der Drosselkanal in besonders einfacher Weise die Rückströmung der Flüssigkeit vom druckentlasteten Nebenraum am anderen Ende des Antriebsgliedes auf ein geringes Mass begrenzt. Der Drosselkanal wirkt somit nach Art eines Rückschlagventils.

Eine andere Weiterbildng der Erfindung bezieht sich auf eine Kombination mit Merkmalen, die in anderem Zusammenhang zum Gegenstand der inzwischen zur Erteilung gelangten EP-Patentanmeldung Nr. 80103359.8 gehören (EP-B-21315). Eine solche Kombination mit den vorliegenden Erfindungsmerkmalen bezieht sich insbesondere auf eine Druckumlaufschmierung, wie sie insbesondere für die Schmierung und Abstützung eines elastisch verformbaren Dichtungsschlauches bei seiner Gleitbewegung an einer Stützfläche verwendet werden kann. Bei einer Maschine mit Druckumlaufschmierung, die eine Druckschmierpumpe, einen Rücklauf-Sammelraum, eine Rücklaufpumpe und einen die Druckschmierpumpe speisenden Vorratsraum aufweist, kennzeichnet sich diese Weiterbildung der Erfindung durch einen den Vorratsraum mit dem Rücklauf-Sammelraum verbindenden Ueberströmkanal mit einem einstellbaren oder steuerbaren Stellglied für eine Begrenzung der Strömung vom Vorratsraum zum Rücklauf-Sammelraum. Diese Ausbildung ermöglicht auf einfache Weise eine sichere Füllung und damit einen einwandfreien Betrieb der Rücklaufpumpe und damit die für die gesamte Betriebssicherheit wesentliche Aufrechterhaltung des Schmiermitteldrukkes. Dies ist besonders bei Hochdruckpumpen mit geschmiertem Dichtungsschlauch bedeutsam, weil ein Ausfall der Schmierung an der Stützfläche sehr rasch eine Beschädigung des Dichtungsschlauches zur Folge haben kann.

Eine Weiterbildung der Erfindung bezieht sich auf jene bekannte Bauart von als Pumpe ausgebildeten Arbeitsmaschinen, bei denen eine Vorförderpumpe für die Druckzuführung des Arbeitsmittels an der Zuströmseite der Pumpe vorgesehen ist. Ein besonders intensiver Wärmeaustausch zwischen Arbeitsmittel und Schmiermittel und damit wiederum die Möglichkeit der räumlichen Verkleinerung der Kühleinrichtung ergibt sich hierfür erfindungsgemäss dadurch, dass die Arbeitsmittel-Zuströmseite des Wärmetauschers an die Abströmseite der Vorförderpumpe angeschlossen ist. Damit wird die ohnehin vorhandene Vorförderpumpe für einen Zwangsumlauf des kühlenden Arbeitsmittels im Schmiermittel-Wärmetauscher ausgenutzt. Eine besonders vorteilhafte Ausführung ergibt sich in diesem Zusammenhang durch Ausbildung des Arbeitsmittelsystems des Wärmetauschers als Rückstromzweit zwischen der Abströmseite und der Zuströmseite der Vorförderpumpe. Um hierbei die Rückströmung des Arbeitsmittels in passenden Grenzen zu halten, kann nach einer zweckmässigen Ausgestaltung der Erfindung eine Drossel, vorzugsweise eine einstellbare Drossel, im Wärmetauscher-Rückstromzweig angeordnet werden. Auch diese Merkmale gehören in anderem Zusammenhang zum Gegenstand der EP-A-80103359.8. Weiter Merkmale und Vorteile der Erfindung werden anhand der in den Zeichnungen veranschaulichten Beispielsausführungen erläutert. Hierin zeigt:
Fig. 1 einen Axialschnitt einer Kolbenpumpe mit sternförmiger Mehrzylinderanordnung mit Exzenterantrieb,
Fig. 2 das Prinzipschaltbild des Schmiermittelsystems der Pumpe nach Fig. 1,
Fig. 3 in grösserem Masstab eine Axialansicht einer Rücklaufpumpe des Schmiermittelsystems der Pumpe nach Fig. 1 und
Fig. 4 einen Teilschnitt des Pumpenrades gemäss Fig. 3 entsprechend Schnittebene IV-IV,
Fig. 5 einen Teil-Axialschnitt der Pumpe, ähnlich Fig. 1, jedoch mit abgewandeltem Bereich der Vorförderpumpe und des Schmiermittel-Vorratsraumes mit eingesetztem Wärmetauscher und
Fig. 6 einen Querschnitt der Maschine im Bereich des Schmiermittel-Vorratsraumes mit Wärmetauscher, gemäss Schnittebene VI-VI in Fig. 5.

Die Antriebsvorrichtung 10 der Pumpe besteht nach Fig. 1 aus einer mit einem nicht dargestellten Motor gekuppelten Welle 1 mit Exzenter 2, auf dem eine nichtrotierendes, translatorisch umlaufendes Gleitstück 3 mit einer der Zylinderzahl - hier beispielsweise fünf - entsprechenden Anzahl von tangentialen Druckflächen 4 galagert ist. In Fig. 1 ist eine solche Druckfläche in Wirkverbindung mit einem Antriebsglied 30 eines Kolbens 20 angedeutet, der mit einem elastisch verformbaren Dichtungsschlauch 22 verbunden ist. Eine Schraubenfeder 23 drückt den Kolben 20 gegen den Bodenabschnitt 30b des büchsenförmigen Antriebsgliedes 30 und setzt den Dichtungsschlauch unter axiale Zugvorspannung. Der Dichtungsschlauch sitzt in der Bohrung eines Zylinders 25, mit dem er am oberen Ende fest verbunden ist, und dichtet somit den im Schlauchinneren gebildeten Arbeitsraum 24 hermetisch ab. Dieser Arbeitsraum verändert sein Volumen entsprechend der oszillierenden Bewegung des Antriebsgliedes 30 und erzeugt in Verbindung mit Rückschlagventilen 26 und 27, die an einen Förder- und Ansaugkanal 28 angeschlossen sind, die Pumpwirkung.

Das Schmiersystem der Pumpe ist als Druckumlaufschmierung mit einer Zahnrad-Druckschmierpumpe 100, einem den Exzenter 3 der Antriebsvorrichtung umgebenden Rücklauf-Sammelraum 120 und mit einem die Rotationsachse XX der Antriebsvorrichtung konzentrisch umgebenden, ringförmigen Vorratsraum 110 sowie mit einer aus dem Rücklauf-Sammelraum 120 in den Vorratsraum 110 fördernden Rücklaufpumpe 105 ausgebildet. Diese Ausbildung und Anordnung des Vorratsraumes ermöglicht eine besonders raumsparende Mehrzylinder-Pumpenkonstruktion mit symmetrischer Verteilung der Anschlüsse zu den einzelnen Zylindern über den Ringumfang. Dem gleichen Zweck dient auch die Einbeziehung des Vorratsraumes in das zylindrische Gehäuse der sternförmigen Mehrzylinderanordnung.

Die Druckschmierpumpe 100 fördert aus dem Vorratsraum 110 über Kanäle 103 und 104 sowie ein Filter 102 in einen ringförmigen Verteilerkanal 101, von wo aus Druckkanäle 90 und 95 mit Einstelldrosseln 90a bzw. 95a zu den einzelnen Zylindern 25 führen. Die unter Druck stehende Schmierflüssigkeit aus dem Kanal 90 wird zur Abstützung der Gleitbewegung der Aussenfläche des Dichtungsschlauches 22 zugeführt und strömt in Axialrichtung des Zylinders (gemäss Fig. 1 nach unten) in einen im Bereich des unteren Kolben- und Zylinderendes gebildeten, pulsierenden Raum 42 ab. Dieser Raum steht über einen Drosselkanal 45, der als Spaltraum zwischen der Innenfläche des zylindrischen Abschnitts 30a des Antriebsgliedes 30 und der Aussenseite des Zylinders 25 ausgebildet ist, mit einem am oberen Ende des zylindrischen Abschnitts 30a gebildeten, ebenfalls pulsierenden Nebenraum 35 in Verbindung. Auf diese Weise wird die in dem Raum 42 abströmende, entspannte Schmierflüssigkeit über den als Quasi-Rückschlagventil wirkenden Drosselkanal 45 in den Nebenraum 35 gefördert, so dass der Raum 42 im wesentlichen als Niederdruckraum für eine ungestörte Abströmung des Schmiermittels aus dem Spaltraum zwischen Dichtungsschlauch und Zylinderbohrung bzw. Stützfläche wirkt. Für diese selbsttätige Abström-Pumpwirkung ist weiterhin Niederdruck auch im Nebenraum 35 erforderlich. Dazu ist letzterer über einen im Querschnitt grossflächigen Ausgleichskanal 40 mit dem Vorratsraum 110 verbunden, der somit als Druckausgleichsraum dient.

Das über den Kanal 95 zugeführte Schmiermittel gelangt an die Aussenfläche des zylindrischen Abschnitts 30a des Antriebsgliedes 30, wo letzteres koaxial zum Zylinder 25 verschiebbar geführt ist. Ueber Schmierkanäle 47 fliesst das Schmiermittel sodann zu den Druckflächen 4 und weiterhin in den Rücklauf-Sammelraum 120. Damit ist auch dieser Schmiermittelkreislauf geschlossen.

Die Rücklaufpumpe 105 saugt über einen Kanal 115 aus dem unteren Teil des Sammelraumes 120 an und fördert über einen aufsteigenden Rückförderkanal 106 in dem Scheitelbereich 110a des Vorratsraumes 110. Damit ergibt sich eine wirksame Entlüftung des in den Vorratsraum eintretenden Schmiermittelstromes. Zur sicheren Füllung der Rücklaufpumpe ist ein den Ansaugraum der letzteren, d.h. dem unteren Teil des Sammelraums 120, mit dem Vorratsraum 110 verbindender Ueberströmkanal 130 vorgesehen, der ein Leersaugen dieses Raumes verhindert. Für die Begrenzung der Ueberströmung ist ein Stellglied vorgesehen, wofür beispielsweise eine justierbare Drossel 135a ausreichend sein kann. Im Beispielsfall ist dagegen eine Ueberströmregelung mit einem steuerbaren Ventil 135 als Stellglied und mit einem Schwimmer 140 als Regeleinrichtung vorgesehen. Dies erlaubt die Aufrechterhaltung eines optimalen Füllungsstandes im Ansaugraum der Rücklaufpumpe 105. Die ausreichende Füllung der Rücklaufpumpe ist insbesondere auch für die Vermeidung von Schaumbildung wesentlich, die eine zuverlässige Druckumlaufschmierung beeinträchtigen würde.

In Fig. 2 ist das Druckumlauf-Schmiersystem der Pumpe in übersichtlicher Form schematisch wiedergegeben, wobei die wesentlichen Funktionselemente symbolisch dargestellt, jedoch mit den gleichen Bezugszeichen wie in Fig. 1 versehen sind.

Wie bereits erwähnt, ist die Vermeidung von Schaumbildung im Fördersystem der Druckumlaufschmierung wesentlich für eine einwandfreie Funktion. Diesem Zweck dient besonders die in Fig. 3 und 4 dargestellte Ausbildung des Rotors 105a der Rücklaufpumpe 105 mit einer Mehrzahl von als Stauräume 105b ausgebildeten Schlitzen, die nach Art einer Radial-Schleuderpumpe angeordnet sind und sich über eine Radiusdifferenz bezüglich der Rotationsachse XX der Pumpe erstrecken. Das in diesen Stauräumen befindliche Schmiermittel unterliegt infolge der starken Zentrifugalkräfte einer Separierung zwischen Schmiermittel mit grösserem bzw. geringerem Flüssigkeitsgehalt bzw. umgekehrt geringerem und grösserem Gas- oder Schaumgehalt. Im Bereich einer sich über weniger als 180° erstrekkenden Abström-Steueröffnung 108 wird bei geeigneter Verlangsamung oder Drosselung der Abströmung von der Pumpe im wesentlichen nur derjenige Teil des Schmiermittels aus den Stauräumen 105b radial ausgestossen, der nur einen sehr geringen Gas- oder Schaumgehalt aufweist. Anschliessend treten die Stauräume mit einer Abström-Steueröffnung 109b in Verbindung, die den gas- bzw. schaumreichen Teil des Schmiermittels aufnimmt und über einen nicht näher dargestellten Abströmkanal 109c in den Sammelraum 120 zurückführt. Im Bereich zwischen den Abström-Steueröffnungen 108 und 109b, die sich, wie in Fig. 3 dargestellt, gleichermassen über einen Winkel von wesentlich weniger als 180° erstrecken, sind die Stauräume 105b an ihren äusseren Enden durch eine Gehäuseinnenfläche 107 verschlossen, so dass dieser Teil des Umlaufes für eine Separierung der unterschiedlich dichten Schmiermittelanteile ohne Störung infolge Durchströmung zur Verfügung steht.

Eine weiterer Mechanismus, der zur Gas- und Schaumabschneidung innerhalb des Rotors der Rücklaufpumpe beiträgt, ist in Fig. 4 angedeutet. Danach kann mittels eines vergleichsweise breiten, axial neben dem Rotor 105a angeordneten Spaltraumes 109a, der hier stark verzerrend grösser dargestellt ist, eine radiale Zirkularströmung mit einem bei A angedeuteten Verlauf erzeugt werden, der die Ansammlung des gasarmen Schmiermittels in den radial äusseren Bereichen der Stauräume 105b begünstigt und gegebenenfalls auch eine teilweise Rückführung des in den radial inneren Stauraumbereichen angesammelten Schaumes in Richtung zum Ansaugraum der Pumpe bewirkt oder begünstigt.

Besonders ist zu erwähnen, dass die aus Fig. 1 ersichtliche, kompakte Konstruktionsform der Pumpe noch dadurch gegünstigt wird, dass innerhalb des ringförmigen und stirnseitig zu den Zylindern 25 angeordneten Schmiermittel-Vorratsraumes 110 auch eine Vorförderpumpe 150 für das Arbeitsmittel der Pumpe untergebracht ist.

Bei der in Fig. 5 und 6 dargestellten Pumpenausführung ist eine insgesamt mit 200 bezeichnete Kühleinrichtung für das Schmiermittel innerhalb des ringförmigen Schmiermittel-Vorratsraumes 110 untergebracht. Diese Kühleinrichtung besteht im wesentlichen aus einem Wärmetauscher 210, der ein vom Arbeitsmittel der Pumpe durchströmtes, im einzelnen aus Fig. 6 ersichtliches Kanalsystem 212 aufweist. Die Strömung des Arbeitsmittels in diesem Kanalsystem wird mittels der bereits erwähnten Vorförderpumpe 150 erreicht, die koaxial zum ringförmigen Vorratsraum 110 sowie mit axialer Ueberdeckung in dessen innerem Aussparungsraum 140 untergebracht ist. Die Zuströmseite 160 der Vorförderpumpe 150 liegt im Bereich eines axialen Stirndeckels 155 des Pumpengehäuses, der mit einer den Vorratsraum 110 abschliessenden Stirnwandung 230 fluchtet. Die Vorförderpumpe ist im Beispielsfall als Axial-Strömungspumpe ausgebildet, deren Rotor in der aus Fig. 5 schematisch ersichtlichen Weise auf der Pumpenwelle 1 sitzt und deren Abströmseite 170 durch Radialkanäle 172 mit einem Ringkanal 174 verbunden ist. Von letzterem führen axiale Abzweigkanäle 176 (in Fig. 5 ist nur einer dieser Kanäle dargestellt) zu den einzelnen, sternförmig angeordneten Pumpenzylindern (nicht näher dargestellt). Auf diese Weise erhalten die Kolben-Zylinderanordnungen der Pumpe das Arbeitsmittel mit einem Vordruck von beispielsweise einigen atü, der für eine sichere Füllung im Saughub der Kolben ausreicht.

Rückwärtig verlängerte Kanalabschnitte 178 verbinden die Abströmseite 170 der Vorförderpumpe 150 mit einem Ringkanal 180 in einem zentralen, deckelartig eingesetzten Abschnitt 232 der Stirnwandung 230. Von dem Ringkanal 180 aus führt ein Radialkanal 182 zu einem in den äusseren Teil der Stirnwandung 230 eingesetzten Zuströmverteiler 216 des Wärmetauschers 210. Von diesem im unteren Scheitelbereich des Vorratsraumes 110 angeordneten Zuströmverteiler gelangt der von der Abströmseite der Vorförderpumpe abgezweigte Teilstrom des kühlen Arbeitsmittels über ein im einzelnen aus Fig. 6 ersichtliches Kanalsystem 212 des Wärmetauschers 210 zu einem im oberen Scheitelbereich des Vorratsraumes 110, d.h. diametral zum Zuströmverteiler 216 angeordneten Abströmsammler 218. Letzterer ist ebenfalls in den äusseren Teil der Stirnwandung 230 eingesetzt. Ueber einen Radialkanal 184 ist der Abströmsammler mit der Ansaugseite 160 der Vorförderpumpe verbunden. Es ergibt sich somit für den abgezweigten Teil des Förderstromes der Vorförderpumpe 150 ein Rückstromkreislauf parallel zum Hauptförderstrom, welcher der Zuströmseite der Hauptpumpe zugeleitet wird. Um die Ueberbrükkung und die Druckverhältnisse an der Vorförderpumpe 150 unter Berücksichtigung des Rückströmkreislaufes passend einstellen zu können, ist in die Stirnwandung 230 eine Drosselschraube 220 eingesetzt, deren Spitze in den Kanal 182 eingreift und hier eine justierbare Drosselstelle in dem Teilförderstrom zum Zuströmverteiler 216 bildet.

Die Ausbildung des Wärmetauschers ist im einzelnen aus Fig. 6 ersichtlich. Danach befindet sich das Kanalsystem 212 des Wärmetauschers innerhalb des Schmiermittel-Vorratsraumes 110 praktisch vollständig eingetaucht und unterhalb des Schmiermittelspiegels. Infolge der Einmündung des Rückströmkanals 106 von der Schmiermittel-Rücklaufpumpe 105 im oberen Scheitelbereich 110a des Vorratsraumes 110 und der Absaugung durch die Druckschmierpumpe 100 im unteren Scheitelbereich ergibt sich in dem ringförmigen Vorratsraum eine Schmiermittelströmung, die im wesentlichen in beiden Umfangsrichtungen vom oberen Scheitelbereich aus abwärts zum unteren Scheitelbereich verläuft. Diese Strömung is ersichtlich gegensinnig zur Arbeitsmittelströmung im Kanalsystem des Wärmetauschers 210 zwischen dem unteren Zuströmverteiler 216 und dem oberen Abströmsammler 218 gerichtet. Es ergibt sich also zwischen dem Schmiermitteldurchsatz im Vorratsraum 110 einerseits und der Arbeitsmittelströmung im Kanalsystem des Wärmetauschers 210 andererseits eine Gegenstrom-Wärmeübertragung und damit eine intensive Kühlung des Schmiermittels durch das frisch eintretende Arbeitsmittel.

Für den Aufbau des Wärmetauschers gilt mit Bezug auf Fig. 6 im einzelnen folgendes: Das Kanalsystem 212 des Wärmetauschers 210 umfasst eine Mehrzahl von ringförmigen, sich in Umfangsrichtung des Vorratsraumes 110 erstrekkenden Wärmetauscherrohren 214, die - wie erwähnt - im wesentlichen unter dem Schmiermittelspiegel und daher über ihre gesamte Oberfläche den Wärmeaustausch ermöglichen. Auf beiden Seiten des Zuströmverteilers 216 und des Abströmsammlers 218 ist jeweils eine Mehrzahl von zueinander parallel geschalteten, bogenförmig ausgebildeten und der Ringform des Vorratsraumes 110 angepassten Wärmetauscherrohren 214 angeschlossen. Es ergibt sich so eine im wesentlichen zylindrische Anordnung von in Zylinderachsrichtung nebeneinanderliegenden Wärmetauscherrohren, d.h. eine den räumlichen Verhältnissen des Vorratsraumes und der Schmiermittelströmung angepasste, grossflächige Anordnung von Wärmeübergangsflächen.

Ersichtlich ist für diese intensiv wirkende Wärmetauschanordnung kein zusätzlicher Raumbedarf gegeben, weil die gesamte Anordnung innerhalb des ohnehin vorhandenen Schmiermittel-Vorratsraumes untergebracht ist. Die ringförmige Ausbildung des letztgenannten Raumes ermöglicht nicht nur eine raumsparende Einbeziehung in die Gesamtkonstruktion des Maschinengehäuses, sondern erzwingt auch eine Schmiermittelströmung in Umfangsrichtung des Vorratsraumes längs der Wärmetauscherrohre im Sinne der Gegenstromkühlung.

## Patentansprüche

1. Hydraulik-Kolbenmaschine mit mindestens einer Kolben-Zylinderanordnung (20, 25) zur Bildung eines pulsierenden Arbeitsraumes (24), wobei die Kolben-Zylinderanordnung für die Abdichtung des pulsierenden, flüssigkeitsgefüllten Arbeitsraumes ein schlauchförmiges, weichelastisch verformbares, einerseits mit dem Zylinder (25) und andererseits mit dem Kolben (20) fest verbundenes Dichtungsglied (22) aufweist, das sich am Schlauchumfang über ein Schmiermittel an einer gehäuseseitigen Stützfläche gleitend abstützt, dadurch gekennzeichnet, dass eine mit dem Kolben (20) in Wirkverbindung stehende, exzentrisch umlaufende Antriebsvorrichtung (10) vorgesehen ist und dass jeder Kolben-Zylinderanordnung (20, 25) ein den Zylinder auf wenigstens einem Teil seiner Länge umgreifendes, büchsenförmiges Antriebsglied (30) zugeordnet ist, dessen Bodenabschnitt (30b) an seiner Innenfläche mit dem Kolben (20) in Verbindung steht und sich mit seiner Aussenfläche an einer Tragfläche (4) der Antriebsvorrichtung (10) abstützt.

2. Kolbenmaschine nach Anspruch 1, dadurch gekennzeichnet, dass der an der Aussenseite des Zylinders (25) durch das Antriebsglied (30) gebildete, entsprechend der oszillierenden Arbeitsbewegung pulsierende Nebenraum (35) über mindestens einen im Querschnitt grossflächigen Ausgleichskanal (40) mit einem Druckausgleichsraum (110) verbunden ist.

3. Kolbenmaschine nach Anspruch 2, dadurch gekennzeichnet, dass der pulsierende Nebenraum (35) mit einem am Zylinderende (25a) innerhalb des Antriebsgliedes (30) befindlichen, entsprechend der oszillierenden Arbeitsbewegung pulsierenden Raum (42) durch einen Drosselkanal (45) verbunden ist.

4. Kolbenmaschine nach Anspruch 3, dadurch gekennzeichnet, dass der Drosselkanal (45) durch einen Spaltraum zwischen der Innenfläche des Antriebsgliedes (30) und der Aussenseite des Zylinders (25) gebildet ist.

5. Kolbenmaschine nach einem der Ansprüche 2 bis 4, dadurch gekennzeichnet, dass als Druckausgleichsraum (110) für den pulsierenden Nebenraum (35) ein Schmiermittel- oder Fördermittel-Vorratsraum vorgesehen ist.

6. Kolbenmaschine nach einem der vorangehenden Ansprüche, dadurch gekennzeichnet, dass eine Druckumlaufschmierung mit einer Druckschmierpumpe (100), einem Rücklauf-Sammelraum (120), einer Rücklaufpumpe (105) und einem die Druckschmierpumpe speisenden Vorratsraum (110) vorgesehen ist und dass der Vorratsraum (110) mit dem Rücklauf-Sammelraum (120) durch einen Überströmkanal (130) verbunden ist.

7. Kolbenmaschine nach Anspruch 6, gekennzeichnet durch einen Ueberströmkanal (130) mit einem einstellbaren oder steuerbaren Stellglied (135) für eine Begrenzung der Strömung von Vorratsraum (110) zum Rücklauf-Sammelraum (120).

8. Kolbenmaschine nach Anspruch 7, dadurch gekennzeichnet, dass für den Rücklauf-Sammelraum (120) eine Regel- oder Steuereinrichtung (140) zur Aufrechterhaltung einer Mindestfüllung vorgesehen ist und dass diese Steuer- oder Regeleinrichtung (140) mit dem Strömungs-Stellglied (135) im Ueberströmkanal (130) in Wirkverbindung steht.

9. Kolbenmaschine nach einem dervorangehenden Ansprüche, dadurch gekennzeichnet, dass eine rotierende Antriebsvorrichtung (10) zur Bildung des pulsierenden Arbeitsraumes sowie eine Druckumlaufschmierung mit einem an den Schmiermittelrücklauf angeschlossenen Vorrats-oder Sammelraum (110) vorgesehen ist und dass der Vorrats- oder Sammelraum (110) ringförmig und die Rotationsachse (XX) der Antriebsvorrichtung (10) umgebend sowie vorzugsweise konzentrisch zu dieser ausgebildet ist.

10. Kolbenmaschine nach Anspruch 9, dadurch gekennzeichnet, dass die Ringmittelebene des Vorrats- oder Sammelraumes (110) im wesentlichen vertikal angeordnet ist und dass ein an die Rücklaufpumpe (105) angeschlossener Rückförderkanal (106) vorgesehen ist, der im Scheitelbereich (110a) des ringförmigen Vorrats- oder Sammelraumes mündet.

11. Kolbenmaschine nach Anspruch 9 oder 10, dadurch gekennzeichnet, dass eine sternförmige Mehrzylinderanordnung vorgesehen ist und dass der Vorrats- oder Sammelraum (110) stirnseitig und koaxial zu der sternförmigen Mehrzylinderanordnung in einem gemeinsamen Gehäuse mit dieser angeordnet ist.

## Revendications

1. Machine hydraulique à pistons ayant au moins un arrangement cylindre-piston (20,25) qui constitue une chambre opératrice pulsatoire (24), cette disposition cylindre-piston présentant, afin d'assurer l'herméticité de la chambre opératrice pulsatoire remplie de liquide un élément d'étan- chéïté (22) tubulaire, légèrement élastique et déformable, solidement relié, d'une part avec le cylindre (25) et, d'autre part, avec le piston (20), qui s'appuie en glissant sur le pourtour du tube par l'intermédiaire d'un lubrifiant sur une surface d'appui placée du côté du bâti et qui est caractérisé par un dispositif d'entraînement rotatif excentrique (10) solidaire du piston (20) et par le fait que chaque disposition cylindre-piston (20, 25) est rattachée à un élément d'entraînement (30), en forme de douille entourant le cylindre au moins sur une partie de sa longueur et dont le fond (30b) est relié par sa face intérieure au piston (20) et qui s'appuie par sa face extérieure à une surface d'appui (4) du dispositif d'entraînement (10).

2. Machine à pistons selon la revendication 1, caractérisée par le fait que l'espace auxiliaire pulsatoire, formé sur le côté extérieur du cylindre (25) par l'élément d'entraînement (30) en concordance avec le mouvement de marche oscillant, est relié par au moins un canal de compensation (40) à grande section à une chambre de compensation de pression.

3. Machine à pistons selon la revendication 2, caractérisée par le fait que l'espace auxiliaire pulsatoire (35) est relié à une chambre pulsatoire (42) se trouvant à l'extrémité du cylindre (25a) à l'intérieur de l'élément d'entraînement (30), en concordance avec le mouvement de marche oscillant, par l'intermédiaire d'un canal d'étranglement (45).

4. Machine à pistons selon revendication 3, caractérisée par le fait que le canal d'étranglement (45) est constitué d'une fente entre la face interne de l'élément d'entraînement (30) et la face externe du cylindre (25).

5. Machine à pistons selon les revendications 2 à 4, caractérisée par le fait qu'une chambre de stockage de lubrifiant ou de liquide transporté est prévue comme espace de compensation de pression (110) pour la chambre auxiliaire pulsatoire (35).

6. Machine à pistons selon l'une des revendications précédentes caractérisée par le fait qu'une lubrification à circulation forcée est prévue à l'aide d'une pompe de lubrification à pression (100), d'un système collecteur de retour (120), d'une pompe de retour (105) et d'une chambre de stockage (110) alimentant la pompe de lubrification forcée et que la chambre de stockage (110) est reliée au système collecteur de retour (120) par un canal de débordement (130).

7. Machine à pistons selon la revendication 6, caractérisée par un canal de débordement (130) ayant un organe de réglage ajustable ou à commande (135), pour limiter le débit entre la chambre de stockage (110) et le système collecteur de retour (120).

8. Machine à pistons selon revendication 7, caractérisée par le fait qu'un dispositif de réglage ou à commande (140) est prévu pour le système collecteur de retour (120) pour le maintien d'un remplissage minimum et que tel dispositif de réglage ou à commande (140) est relié opérative- ment avec l'organe de réglage de débit (135) dans le canal de débordement (130).

9. Machine à pistons selon l'une des revendications précédentes, caractérisée par le fait qu'un dispositif d'entraînement rotatif (110) est prévu pour constituer la chambre de marche pulsatoire ainsi qu'une lubrification à circulation forcée avec une chambre de stockage ou collectrice (110) raccordée au système de retour du lubrifiant et que la chambre de stockage ou collectrice (110) est disposés en forme d'anneau entourant l'axe de rotation (XX) du dispositif d'entraînement et, de préférence, de manière concentrique à ce dernier.

10. Machine à pistons selon la revendication 9, caractérisée par le fait que le plan moyen annulaire de la chambre de stockage ou collectrice (110) est essentiellement disposée verticalement et qu'un canal de refoulement (106) relié à la pompe de reflux (105) est prévu, aboutissant dans la zone sise au sommet (110a) de la chambre de stockage ou collectrice.

11. Machine à pistons selon les revendications 9 ou 10, caractérisée par le fait qu'une disposition multicylindres en étoile est prévue et que la chambre de stockage ou collectrice (110) est placée frontalement et coaxialement par rapport à la disposition multicylindres en étoile, les deux enfermées dans un bâti commun.

## Claims

1. A hydraulic piston machine comprising at least one piston-cylinder arrangement (20, 25) forming a pulsatory working space (24), wherein for the purpose of sealing the pulsatory working space being filled with a liquid said piston-cylinder arrangement comprises a tubular, flexibly deformable sealing member (22), which is solidly connected on one side with the cylinder (25) and on the other side with the piston (20) and which is supported on the tube circumference via a lubricant by a supporting surface provided at the housing, characterized in that provision has been made for an eccentrically rotating drive device (10) being in operating connection with the piston (20), and in that a bushing shaped drive member (30) is assigned to each piston-cylinder arrangement (20, 25), said drive member surrounding said cylinder (25) on at least part of the cylinder length, and a bottom portion (30b) of said drive member (30) being connected at its inner surface with said piston (20) and being supported on its outer surface by a bearing surface (4) of said drive device (10).

2. A piston machine according to claim 1, characterized in that an auxiliary space (35) is formed by said drive member (30) at the outer side of the cylinder (25), said auxiliary space pulsating according to the oscillating operation movement of the drive member and being connected through at least one release channel (40) of comparatively great cross-section with a pressure release space (110).

3. A piston machine according to claim 2, characterized in that said pulsating auxiliary space (35) is connected via a throttling channel (45) to a space (42), which is pulsating according to the operation movement and located within said drive member (30) at the end (25a) of said cylinder.

4. A piston machine according to claim 3, characterized in that said throttling channel (45) is formed by a clearance between the inner surface of said drive member (30) and the outer surface of said cylinder (25).

5. A piston machine according to any one of claims 2 to 4, characterized in that a storage space for a lubricant or pumping medium is provided as said pressure release space (110) for the pulsating auxiliary space (35).

6. A piston machine according to any one of the preceding claims, characterized in that a pressure circulating lubrication is provided, comprising a pressure lubricating pump (100), a runback collecting space (120), a runback pump (105) and a lubricant storage space (110) feeding said pressure lubricating pump, and in that said lubricant storage space (110) is connected to the runback collecting space (120) via an overflow channel (130).

7. A piston machine according to claim 6, characterized by an overflow channel (130) provided with a controlling or adjusting member (135) for limiting the flow from said storage space (110) to the runback collecting space (120).

8. A piston machine according to claim 7, characterized in that a control or adjustment device (140) maintaining a minimum filling ratio is provided for said runback collecting space (120), and in that said control or adjustment device (140) is operationally connected with said flow controlling or adjusting member (135) in said overflow channel (130).

9. A piston machine according to any one of the preceding claims, characterized in that provision is made for a rotating drive device (10) establishing said pulsating working space and for a pressure circulating lubrication comprising a storage or collecting space (110) connected with a lubricant runback, and in that said storage or collecting space (110) is of annular shape and surrounding the rotational axis (XX) of said drive device (10) and preferably is arranged concentrically in relation to said axis.

10. A piston machine according to claim 9, characterized in that the medium annular plane of said storage or collecting space (110) is substantially vertical, and in that provision is made for a runback pumping channel (106) connected to the runback pump (105), said runback pumping channel leading into the range of the summit (110a) of said annular storage or collecting space.

11. A piston machine according to claim 9 or 10, characterized in that provision is made for a star-shaped multiple cylinder arrangement, and in that said storage or collecting space (110) is arranged coaxially to and on the face of said star-shaped multiple-cylinder arrangement and in a common housing therewith.
